# EUROPÄISCHE PATENTSCHRIFT

(11) **EP 4 251 525 B1**
(45) Veröffentlichungstag und Bekanntmachung des Hinweises auf die Patenterteilung: **01.07.2026**
(21) Anmeldenummer: 21823490.4
(22) Anmeldetag: 26.11.2021
(51) Int. Cl.: B65D 5/24, B65D 5/66

(54) **KLAPPDECKELSCHACHTEL**
HINGED LID BOX
BOÎTE À COUVERCLE RABATTABLE

(30) Priorität: 27.11.2020 DE 202020106839 U
(43) Veröffentlichungstag der Anmeldung: 04.10.2023
(73) Patentinhaber: GPI Frankfurt & Augsburg GmbH, 65830 Kriftel (DE)
(72) Erfinder: MACK, Ralf, 86343 Königsbrunn (DE)
(74) Vertreter: Hauck Patent- und Rechtsanwälte PartmbB
(86) Internationale Anmeldenummer: PCT/EP2021/083159
(87) Internationale Veröffentlichungsnummer: WO 2022/112499

(56) Entgegenhaltungen:
- WO-A1-96/38342
- GB-A- 2 296 364
- JP-A- 2002 104 381
- JP-A- 2005 329 988
- US-A- 3 627 541

## Beschreibung

Die Erfindung betrifft eine Klappdeckelschachtel zum Transportieren von Salat, Gemüse, Pilzen, Kartoffeln, Reis, Nudeln oder anderen Beilagen.

Beim Lieferservice, Außer-Haus-Verkauf von Restaurants und in der Fastfood-Systemgastronomie werden Einwegbehältnisse für Salate, Gemüse, Pilze, Kartoffeln, Reis, Nudeln oder andere Beilagen benötigt. Bekannt ist die Verwendung von Schalen aus Kunststoff (z.B. PE, PP, PET, PS), die nach Gebrauch im Restmüll entsorgt werden müssen. Ferner bekannt sind kompostierbare Einwegschalen oder -becher für Salat oder Feinkost aus Polylactiden (PLA). Behältnisse aus PLA sind relativ teuer. Darüber hinaus sind Salatschalen oder -becher aus Karton bekannt, die ähnlich wie Eisbecher mit einer umlaufenden Seitenwand einer eingeklebten Bodenwand und einem umgebördelten Rand gebildet sind. Diese sind in der Herstellung verhältnismäßig aufwendig. Ferner werden für Salate sog. Clamshell-Schachteln (auch "Burger-Boxen" genannt) benutzt, die zwei um eine Faltlinie aneinandergelenkte und an der Vorderkante miteinander verriegelbare Schalenteile aufweisen. Clamshell-Boxen sind ebenfalls in der Herstellung verhältnismäßig aufwendig. Darüber hinaus ist die Befüllung der Boxen mit kleinstückigem Produkt aufgrund der Teilung in zwei Hälften begrenzt.

Die WO 96/38342 A1 beschreibt eine Klappdeckelschachtel umfassend ein Unterteil mit einer Bodenwand mit viereckiger Grundfläche, nach außen geneigten Seitenwänden, die über untere Faltlinien mit den seitlichen Rändern der Bodenwand verbunden sind und Eckverbindungen zwischen benachbarten Seitenwänden. Die Eckverbindungen haben die Form von jeweils zwei Dreieckslaschen, die über eine mittlere Faltlinie miteinander verbunden sind und von denen jede über eine äußere Faltlinie mit einem seitlichen Rand einer der beiden benachbarten Seitenwände verbunden ist. Die Dreieckslaschen sind um die mittlere Faltlinie gegeneinander und gegen eine der beiden benachbarten Seitenwände gefaltet und mit dieser verklebt. Staublaschen sind über obere Faltlinien mit den oberen Rändern von Seitenwänden verbunden, wobei eine Seitenwand einen als freie Kante ausgebildeten oberen Rand aufweist und zwischen zwei benachbarten Seitenwänden angeordnet ist, deren obere Ränder mit Staublaschen verbunden sind. Ein Klappdeckel mit einer Deckwand mit viereckiger Grundfläche ist an einem seitlichen Rand über eine Faltlinie mit dem oberen Rand einer Seitenwand verbunden und eine Einstecklasche ist über eine Faltlinie mit einem seitlichen Rand der Deckwand verbunden. Hierdurch ist bei in die Öffnung zwischen den oberen Rändern der Seitenwände gefalteten Staublaschen der Klappdeckel über die Öffnung faltbar und mit der Einstecklasche zwischen der Seitenwand mit der freien Kante und den Staublaschen der beiden benachbarten Seitenwände einsteckbar.

Die JP 2002104381 A beschreibt eine Klappdeckelschachtel, bei der Staubflaschen über geneigte, linsenförmige Verbindungslaschen mit vertikalen Seitenwänden verbunden sind. Die Staublaschen sind über eine nach oben gekrümmte Faltlinie mit den oberen Rändern der linsenförmigen Verbindungslaschen verbunden und die linsenförmigen Verbindungslaschen sind über nach unten gekrümmte Faltlinien mit den oberen Rändern der Seitenwände verbunden.

Davon ausgehend liegt der Erfindung die Aufgabe zugrunde, einen Behälter für Salat, Gemüse, Pilze, Kartoffeln, Reis, Nudeln oder andere Beilagen zu schaffen, der leicht befüllbar und schließbar, mit geringem Aufwand in großen Mengen herstellbar und der besser wiederverwertbar ist.

Die Aufgabe wird durch eine Klappdeckelschachtel mit den Merkmalen von Anspruch 1 gelöst. Vorteilhafte Ausführungsarten der Klappdeckelschachtel sind in Unteransprüchen angegeben.

Die erfindungsgemäße Klappdeckelschachtel umfasst:
- ein Unterteil mit
   ∘ einer Bodenwand mit mehreckiger Grundfläche,
   ∘ nach außen geneigten Seitenwänden, die über untere Faltlinien mit den seitlichen Rändern der Bodenwand verbunden sind,
   ∘ Eckverbindungen zwischen benachbarten Seitenwänden in Form von jeweils zwei Dreieckslaschen, die über eine mittlere Faltlinie miteinander verbunden sind und von denen jede über eine äußere Faltlinie mit einem seitlichen Rand einer der beiden benachbarten Seitenwände verbunden ist, wobei die Dreieckslaschen um die mittlere Faltlinie gegeneinander und gegen eine der beiden benachbarten Seitenwände gefaltet und mit dieser verklebt sind,
   ∘ Staublaschen, die über obere Faltlinien mit oberen Rändern von Seitenwänden verbunden sind, wobei
   ∘ der obere Rand mindestens einer Seitenwand eine freie Kante ist, die zwischen zwei benachbarten Seitenwänden angeordnet ist, deren obere Ränder mit Staublaschen verbunden sind,
- einen Klappdeckel mit
   ∘ einer Deckwand mit mehreckiger Grundfläche, die an einem seitlichen Rand über eine obere Faltlinie mit dem oberen Rand einer Seitenwand verbunden ist, und
   ∘ mindestens einer Einstecklasche, die über eine seitliche Faltlinie mit einem seitlichen Rand der Deckwand verbunden ist, wodurch bei in die Öffnung zwischen den oberen Rändern der Seitenwände gefalteten Staublaschen der Klappdeckel über die Öffnung faltbar und mit der mindestens einen Einstecklasche zwischen die Seitenwand mit der freien Kante und die Staublaschen der beiden benachbarten Seitenwände einsteckbar ist.

Zum Schließen der Faltschachtel werden zunächst die Staublaschen in die Öffnung zwischen den oberen Rändern der Seitenwände gefaltet. Durch die gekrümmten oberen Ränder der Seitenwände wird der Klappdeckel beim Schließen der Öffnung geführt, sodass er mit der Einstecklasche besser in die Spalte zwischen den beiden Staublaschen der benachbarten Seitenwände und der dazwischen angeordneten Seitenwand einführbar ist. Hierdurch wird das Schließen der Klappdeckelschachtel von Hand und damit das Verpacken des Produktes für die Abgabe an den Abnehmer erleichtert. Die Faltschachtel ist durch Einstecken der Einstecklasche zwischen den Staublaschen und die dazwischen angeordnete Seitenwand sicher verschließbar, ohne dass es einer Verklebung oder einer weiteren Sicherungsmaßnahme bedarf. Zudem kann kleinstückiges Produkt durch die in die Öffnung geklappten Staublaschen zurückgehalten werden, bis der Klappdeckel geschlossen ist. Auch dies vereinfacht den Verpackungsvorgang. Gegenüber den bekannten Clamshell-Faltschachteln hat die Faltschachtel eine bessere Raumausnutzung, da sie bis zum oberen Rand befüllt und der Klappdeckel auf das eingefüllte Produkt gefaltet werden kann. Ein weiterer Vorteil besteht darin, dass aufgrund der Krümmung der oberen Ränder der Seitenwände der Klappdeckel im Zentrum nach oben gewölbt ist, sodass dort mehr Produkt als in den Randbereichen untergebracht werden kann, was ebenfalls vorteilhaft für das Befüllen und Schließen der Faltschachtel und die Raumausnutzung ist. Die geschlossene Faltschachtel weist zusätzlich zu dem nach oben gewölbten Klappdeckel an den Seitenwänden mit den Staublaschen aufgrund der gekrümmten Faltlinien eine leichte Wölbung nach innen auf, sodass von den gestapelten bzw. eng nebeneinander gelagerten Klappdeckelschachteln Kondenswasser besser ablaufen bzw. durch vorbeistreichende Luft abtransportiert werden kann. Vor dem Gebrauch kann eine Vielzahl Klappdeckelschachteln für Transport und Lagerung platzsparend ineinandergestapelt (genestet) werden.

Die Eckenzahl der Grundflächen von Bodenwand und Deckwand ist vorzugsweise identisch, um eine die Öffnung zwischen den oberen Rändern der Seitenwände vollständig abzudecken. Da die Seitenwände nach außen geneigt sind, ist vorzugsweise die Grundfläche der Deckwand größer als die Grundfläche der Bodenwand, um die Öffnung vollständig abzudecken.

Wenn die Grundflächen beispielsweise sechs Ecken haben, wird die Faltschachtel als sechseckig bezeichnet.

Erfindungsgemäß sind die Staublaschen über nach oben gekrümmte, obere Faltlinien mit nach oben gekrümmten, oberen Rändern von Seitenwänden verbunden, wobei die Seitenwand, die der Seitenwand gegenüberliegt, an die der Klappdeckel angelenkt ist, einen solchen nach oben gekrümmten oberen Rand aufweist, der über eine nach oben gekrümmte obere Faltlinie mit einer Staublasche verbunden ist, und wobei die beiden Seitenwände, die benachbart zu dieser Seitenwand, die der Seitenwand mit dem angelenkten Klappdeckel gegenüberliegt, angeordnet sind, jeweils einen als freie Kante ausgebildeten oberen Rand aufweisen und die Deckwand an den seitlichen Rändern, die bei geschlossenem Klappdeckel an die oberen Ränder dieser beiden Seitenwände angrenzen, mit Einstecklaschen verbunden ist.

Gemäß einer Ausführungsart weisen die beiden Seitenwände, die der Seitenwand benachbart sind, die am oberen Rand mit dem Klappdeckel verbunden ist, nach oben gekrümmte obere Ränder auf, die über nach oben gekrümmte Faltlinien mit Staublaschen verbunden sind. Hierdurch ist der Klappdeckel mittels zweier Einstecklaschen in geschlossener Stellung verriegelbar. Die Spalte, in die die beiden Einstecklaschen hierbei eingesteckt werden, sind beidseitig neben der Seitenwand angeordnet, die der Seitenwand gegenüberliegt, an die der Klappdeckel angelenkt ist. Hierdurch kann erreicht werden, dass der Klappdeckel besonders dicht abschließt. In dieser Weise kann beispielsweise eine sechseckige Faltschachtel ausgebildet sein.

Gemäß einer weiteren Ausführungsart sind die oberen Ränder der Seitenwände, die nicht über eine obere Faltlinie mit einer Staublasche verbunden sind, geradlinig. Insbesondere ist die obere Faltlinie, über die der Klappdeckel mit einer Seitenwand verbunden ist, geradlinig, wodurch das Klappen des Klappdeckels erleichtert wird. Ferner sind die als freie Kanten ausgebildeten Ränder der Seitenwände, an denen die Einstecklaschen verankert werden können, geradlinig, wodurch das Schließen des Klappdeckels erleichtert wird.

Gemäß einer weiteren Ausführungsart sind die seitlichen Ränder der Deckwand, die bei geschlossenem Klappdeckel an geradlinige obere Ränder von Seitenwänden angrenzen, ebenfalls geradlinig. Ferner sind die seitlichen Ränder der Deckwand, die bei geschlossenem Klappdeckel an gekrümmte obere Ränder von Seitenwänden angrenzen, so konvex gekrümmt, wie die Seitenwände nach dem Falten der Staublaschen in die Öffnung.

Gemäß einer weiteren Ausführungsart sind die zusammengefalteten Dreieckslaschen jeweils gegen die Außenseite einer Seitenwand gefaltet und mit dieser verklebt. Hierdurch wird ein Innenraum mit glatten Seitenwänden ermöglicht, wodurch die Entnahme von Produkt erleichtert wird. Ferner ist das Anlegen und Verkleben der
Dreieckslaschen mit den Außenseiten der Seitenwände für ein automatisches Aufrichten und Kleben der Faltschachtel von Vorteil.

Gemäß einer weiteren Ausführungsart sind jeweils zwei Anordnungen aus zusammengefalteten Dreieckslaschen gegen dieselbe Seitenwand gefaltet. Auch dies ist vorteilhaft für das automatische Aufrichten und Kleben der Faltschachtel.

Gemäß einer weiteren Ausführungsart sind jeweils zwei Anordnungen aus zusammengefalteten Dreieckslaschen gegen Seitenwände gefaltet, die nicht über eine gekrümmte Faltlinie am gekrümmten oberen Rand mit einer Staublasche verbunden sind. Da die Seitenwände keinen gekrümmten Rand mit einer daran angelenkten Staublasche haben, werden sie beim Aufrichten nicht gekrümmt, sondern bleiben plan, wodurch das Anlegen und Festkleben der Dreieckslaschen vereinfacht wird. Gemäß einer weiteren Ausführungsart sind die Dreieckslaschen gegen Seitenwände gefaltet, die am oberen Rand über eine obere Faltlinie mit dem Klappdeckel verbunden sind und die einen als freie Kante ausgebildeten oberen Rand aufweisen. Durch die gegengefalteten und festgeklebten Dreieckslaschen werden diese Seitenwände zusätzlich stabilisiert. Dies ist für das Schließen und Festhalten des Klappdeckels in der geschlossenen Stellung von Vorteil.

Gemäß einer weiteren Ausführungsart wird die Faltschachtel aus einem einteiligen Zuschnitt faltbaren Flachmaterial gebildet. Dies ist für die Herstellung mit möglichst geringem Materialeinsatz vorteilhaft.

Die Erfindung wird nachfolgend anhand der anliegenden Zeichnungen eines Ausführungsbeispieles näher erläutert. In den Zeichnungen zeigen:
- Fig. 1: einen Zuschnitt zum Herstellen der Faltschachtel flachliegend in einer Perspektivansicht schräg von oben und von der Seite;
- Fig. 2: eine aus dem Zuschnitt gebildete Faltschachtel mit geöffnetem Klappdeckel in einer Perspektivansicht schräg von oben und von der Seite;
- Fig. 3: die Faltschachtel zu Beginn des Schließens des Klappdeckels in einer Perspektivansicht von der Seite;
- Fig. 4: die Faltschachtel kurz vor dem vollständigen Schließen des Klappdeckels in einer Perspektivansicht von der gegenüberliegenden Seite;
- Fig. 5: die geschlossene Faltschachtel in der Vorderansicht;
- Fig. 6: die geschlossene Faltschachtel in einer Perspektivansicht schräg von oben und von der Seite;
- Fig. 7: die geschlossene Faltschachtel in einer Rückansicht;
- Fig. 8: die geschlossene Faltschachtel in einer Draufsicht.

Die Angaben "unten", "oben" und davon abgeleitete Angaben wie "unterhalb" und "oberhalb" beziehen sich auf die aufgerichtete Faltschachtel, wobei die Bodenwand horizontal ausgerichtet ist und sich die Seitenwände von der Bodenwand ausgehend nach oben erstrecken.

Gemäß Fig. 1 weist der Zuschnitt 1 eine Bodenwand 2 mit sechseckiger Grundfläche auf, wobei an jeden seitlichen Rand der Bodenwand 2 über eine geradlinige untere Faltlinie 3, 4, 5, 6, 7, 8 eine Seitenwand 9, 10, 11, 12, 13, 14 angelenkt ist. Die Seitenwände 9, 10, 11, 12, 13, 14 sind jeweils trapezförmig, wobei sich ihre Breite von unten nach oben etwas vergrößert.

Die seitlichen Ränder benachbarter Seitenwände 9, 10, 11, 12, 13, 14 sind über Eckverbindungen 15, 16, 17, 18, 19, 20 miteinander verbunden. Jede Eckverbindung 15 bis 20 besteht aus zwei Dreieckslaschen 15.1, 15.2 bis 20.1, 20.2, die über mittlere Faltlinien 21.1 bis 26.1 miteinander verbunden sind und an denen jede über eine äußere Faltlinie 21.2, 21.3 bis 26.2, 26.3 mit einem seitlichen Rand einer der beiden benachbarten Seitenwände 9 bis 14 verbunden ist.

Die Seitenwand 9 ist über eine geradlinige obere Faltlinie 27 mit einem Klappdeckel 28 verbunden, der eine Deckwand 29 mit ebenfalls sechseckiger Grundfläche aufweist. Neben dem seitlichen Rand, der über die obere Faltlinie 27 mit der Seitenwand 9 verbunden ist, weist die Deckwand 29 zwei konkave seitliche Ränder 30, 31 auf, die sich jeweils bis zu einer Ecke der Grundfläche erstrecken. Daran angrenzend weist die Deckwand 29 auf beiden Seiten jeweils zwei geradlinige seitliche Ränder auf, die sich bis zu der nächsten Ecke erstrecken. An diese seitlichen Ränder ist jeweils über eine seitliche Faltlinie 32, 33 eine Einstecklasche 34, 35 angelenkt. Die beiden äußeren Ecken jeder Einstecklasche 34, 35 weisen Rundungen auf.

Gegenüber dem seitlichen Rand, mit dem die Deckwand 29 über die obere Faltlinie 27 an die Seitenwand 9 angelenkt ist, weist die Deckwand 29 einen konkav gekrümmten seitlichen Rand 36 auf, der sich zwischen den beiden geradlinigen seitlichen Rändern mit den Einstecklaschen 34, 35 erstreckt.

Beidseitig neben der Seitenwand 9, die über die obere Faltlinie 27 mit dem Klappdeckel verbunden ist, weisen die beiden angrenzenden Seitenwände 10, 14 einen konvex gekrümmten oberen Rand 37, 38 auf, an dem jeweils über eine konvex gekrümmte obere Faltlinie 39, 40 eine Staublasche 41, 42 angelenkt ist.

Die Seitenwand 12, die gegenüber der Seitenwand 9 angeordnet ist, die über eine obere Faltlinie 27 mit dem Klappdeckel 28 verbunden ist, ist ebenfalls am oberen Rand 43 über eine konvex gekrümmte obere Faltlinie 44 mit einer Staublasche 45 verbunden.

Die beiden äußeren Ecken jeder Staublasche 41, 42, 45 sind ebenfalls gerundet.

Die Seitenwände 11, 13, die zwischen den Seitenwänden 10 und 12, 14 angeordnet sind, die über gekrümmte Faltlinien 39, 40, 44 mit Staublaschen 41, 42, 45 verbunden sind, weisen jeweils einen oberen Rand in Form einer geraden freien Kante 46, 47 auf.

Gemäß Fig. 2 ist die Faltschachtel 48 aufgerichtet, indem die Dreieckslaschen 15.1, 15.2 bis 20.1, 20.2 jeder Eckverbindung 15 bis 20 um die mittleren Faltlinien 21.1 bis 26.1 gegeneinander und gegen die Außenseite einer Seitenwand 9, 11, 13 geklappt und geklebt sind, deren oberer Rand geradlinig ausgebildet ist. Hierdurch wird ein becher- oder schalenförmiges Unterteil 49 gebildet. Die oberen Ränder der Seitenwände 9 bis 14 umgrenzen eine Öffnung 50 zum Befüllen und Entleeren des Unterteils der Faltschachtel 48. In diesem Zustand kann eine Vielzahl identisch ausgebildeter Faltschachteln 48 ineinandergenestet werden.

Für das Befüllen kann eine einzelne Faltschachtel 48 aus dem Stapel entnommen werden. Nach dem Einfüllen von Salat oder einem anderen kleinstückigen Produkt werden die drei Staublaschen 41, 42, 45 über die Öffnung 50 zwischen den oberen Rändern der Seitenwände 9 bis 14 gefaltet, in eine etwa horizontale Ausrichtung. Hierdurch wird das eingefüllte Produkt zurückgehalten, auch wenn es bis zum oberen Rand des Unterteils 49 eingefüllt ist. Beim Umlegen der Staublaschen 41, 42,
45 werden die damit über obere Faltlinien 39, 40, 44 verbundenen Seitenwände 10, 12, 14 etwas nach innen gewölbt.

Danach wird die Faltschachtel 48 durch Zuklappen des Klappdeckels 28 geschlossen. Hierbei wird gemäß Fig. 3 und 4 die Deckwand 29 seitlich an den gekrümmten oberen Rändern 37, 38 der Seitenwände 10, 14 geführt, die beidseitig der Seitenwand 9 angeordnet sind, an die der Klappdeckel 28 angelenkt ist. Hierdurch werden die Einstecklaschen 34, 35 auf die Spalte zwischen den Staublaschen 41, 45 und 42, 45 und die dazwischen angeordneten Seitenwänden 11, 13 ausgerichtet und können leicht in diese eingeführt werden.

Gemäß den Fig. 5 bis 8 ist der Klappdeckel 28 der geschlossenen Faltschachtel 48 im Mittelbereich etwas nach oben ausgewölbt, sodass dort mehr Produkt untergebracht werden kann.

An den übrigen Rändern wird die Deckwand 29 unten von den Staublaschen 41, 42, 45 abgedeckt. Die konkav gekrümmten seitlichen Ränder 30, 31, 36 der Deckwand 29 sind an die gekrümmten oberen Ränder der angrenzenden Seitenwände 10, 12, 14 angepasst. Hierdurch wird eine dicht und sicher schließende Klappdeckelschachtel erreicht.

### Bezugszeichenliste

- 1: Zuschnitt
- 2: Bodenwand
- 3, 4, 5, 6, 7, 8: untere Faltlinie
- 9, 10, 11, 12, 13, 14: Seitenwand
- 15, 16, 17, 18, 19, 20: Eckverbindung
- 15.1, 15.2 bis 20.1, 20.2: Dreieckslasche
- 21.1 bis 26.1: mittlere Faltlinie
- 21.2, 21.3 bis 26.2, 26.3: äußere Faltlinie
- 27: obere Faltlinie
- 28: Klappdeckel
- 29: Deckwand
- 30, 31: konkaver seitlicher Rand
- 32, 33: seitliche Faltlinie
- 34, 35: Einstecklasche
- 36: konkaver seitlicher Rand
- 37, 38: oberer Rand
- 39, 40: konvexe obere Faltlinie
- 41, 42: Staublasche
- 43: oberer Rand
- 44: konvexe obere Faltlinie
- 45: Staublasche
- 46, 47: freie Kante
- 48: Faltschachtel
- 49: Unterteil
- 50: Öffnung

## Patentansprüche

1. Klappdeckelschachtel umfassend:
• ein Unterteil (49) mit
∘ einer Bodenwand (2) mit mehreckiger Grundfläche,
∘ nach außen geneigten Seitenwänden (9 bis 14), die über untere Faltlinien (3 bis 8) mit den seitlichen Rändern der Bodenwand (2) verbunden sind,
∘ Eckverbindungen (15 bis 20) zwischen benachbarten Seitenwänden (9 bis 14) in Form von jeweils zwei Dreieckslaschen (15.1, 15.2 bis 20.1, 20.2), die über eine mittlere Faltlinie (21.1 bis 26.1) miteinander verbunden sind und von denen jede über eine äußere Faltlinie (21.2, 21.3 bis 26.2, 26.3) mit einem seitlichen Rand einer der beiden benachbarten Seitenwände (9 bis 14) verbunden ist, wobei die Dreieckslaschen um die mittlere Faltlinie gegeneinander und gegen eine der beiden benachbarten Seitenwände gefaltet und mit dieser verklebt sind,
∘ Staublaschen (41, 42, 45), die über obere Faltlinien (39, 40, 44) mit oberen Rändern (37, 38, 43) von Seitenwänden (10, 12, 14) verbunden sind, wobei
∘ der obere Rand mindestens einer Seitenwand (11, 13) eine freie Kante (46, 47) ist, die zwischen zwei benachbarten Seitenwänden (10, 12; 12, 14) angeordnet ist, deren obere Ränder (37, 38, 43) mit Staublaschen (41, 42, 45) verbunden sind, und
• einen Klappdeckel (28) mit
∘ einer Deckwand (29) mit mehreckiger Grundfläche, die an einem seitlichen Rand über eine obere Faltlinie (27) mit dem oberen Rand einer Seitenwand (9) verbunden ist und
∘ mindestens einer Einstecklasche (34, 35) , die über eine seitliche Faltlinie (32, 33) mit einem seitlichen Rand der Deckwand (29) verbunden ist, wodurch bei in die Öffnung (50) zwischen den oberen Rändern der Seitenwände (9 bis 14) gefalteten Staublaschen (41, 42, 45) der Klappdeckel (28) über die Öffnung (50) faltbar und mit der mindestens einen Einstecklasche (34, 35) zwischen die Seitenwand (11, 13) mit der freien Kante (46, 47) und die Staublaschen (41, 42, 45) der beiden benachbarten Seitenwände (10, 12; 12, 14) einsteckbar ist, **dadurch gekennzeichnet, dass**
∘ die Staublaschen (41, 42, 45) über nach oben gekrümmte obere Faltlinien (39, 40, 44) mit nach oben gekrümmten, oberen Rändern (37, 38, 43) von Seitenwänden (10, 12, 14) verbunden sind, wobei
∘ die Seitenwand (12), die der Seitenwand (9) gegenüberliegt, an die der Klappdeckel (28) angelenkt ist, einen solchen nach oben gekrümmten oberen Rand (43) aufweist, der über eine nach oben gekrümmte obere Faltlinie (44) mit einer Staublasche (45) verbunden ist, und wobei
∘ die beiden Seitenwände (11, 13), die benachbart zu dieser Seitenwand (12), die der Seitenwand (9) mit dem angelenkten Klappdeckel (28) gegenüberliegt, angeordnet sind, jeweils einen als freie Kante (46, 47) ausgebildeten oberen Rand aufweisen und
∘ die Deckwand (29) an den seitlichen Rändern, die bei geschlossenem Klappdeckel (28) an die oberen Ränder dieser beiden Seitenwände (11, 13) angrenzen, mit Einstecklaschen (34, 35) verbunden ist.

2. Klappdeckelschachtel nach Anspruch 1, bei der die Eckenzahlen der Grundflächen der Bodenwand (2) und der Deckwand (29) übereinstimmen.

3. Klappdeckelschachtel nach Anspruch 1 oder 2, bei der die Grundfläche der Deckwand (29) größer als die Grundfläche der Bodenwand (2) ist.

4. Klappdeckelschachtel nach einem der Ansprüche 1 bis 3, bei der die beiden Seitenwände (10, 14), die der Seitenwand (9) benachbart sind, die am oberen Rand mit dem Klappdeckel (28) verbunden ist, nach oben gekrümmte obere Ränder (37,38) aufweisen, die über nach oben gekrümmte Faltlinien (39, 40) mit Staublaschen (41, 42) verbunden sind.

5. Klappdeckelschachtel nach einem der Ansprüche 1 bis 4, bei der die oberen Ränder der Seitenwände (11,13), die nicht über eine obere Faltlinie mit einer Staublasche verbunden sind, geradlinig sind.

6. Klappdeckelschachtel nach einem der Ansprüche 1 bis 5, bei der die seitlichen Ränder der Deckwand (29), die bei geschlossenem Klappdeckel (28) an geradlinige obere Ränder von Seitenwänden (11, 13) angrenzen, geradlinig sind.

7. Klappdeckelschachtel nach einem der Ansprüche 1 bis 6, bei der die seitlichen Ränder der Deckwand (29), die bei geschlossenem Klappdeckel (28) an gekrümmte obere Ränder von Seitenwänden (10, 12, 14) angrenzen, so konvex gekrümmt sind, wie diese Seitenwände nach dem Falten der Staublaschen (41, 42, 45) in die Öffnung (50).

8. Klappdeckelschachtel nach einem der Ansprüche 1 bis 7, bei der die zusammengefalteten Dreieckslaschen (15.1, 15.2 bis 20.1, 20.2) jeweils gegen die Außenseite einer Seitenwand (9, 11, 13) gefaltet und mit dieser verklebt sind.

9. Klappdeckelschachtel nach einem der Ansprüche 1 bis 8, bei der jeweils zwei Anordnungen aus zusammengefalteten Dreieckslaschen (15.1, 15.2, 20.1, 20.2; 16.1, 16.2, 17.1, 17.2; 18.1, 18.2, 19.1, 19.2) gegen dieselbe Seitenwand (9, 11, 13) gefaltet sind.

10. Klappdeckelschachtel nach einem der Ansprüche 1 bis 9, bei der jeweils zwei Anordnungen aus zusammengefalteten Dreieckslaschen (15.1, 15.2, 20.1, 20.2; 16.1, 16.2, 17.1, 17.2; 18.1, 18.2, 19.1, 19.2) gegen die Seitenwand (9) gefaltet sind, die über eine Faltlinie (27) mit dem Klappdeckel (28) verbunden ist, bzw. gegen mindestens eine Seitenwand (11, 13), die nicht am oberen Rand über eine Faltlinie mit einer Staublasche verbunden ist.

## Claims

1. Hinged-lid box comprising:
• a lower part (49) with
∘ a bottom wall (2) with a polygonal base,
∘ outwardly inclined side walls (9 to 14) which are connected via lower folding lines (3 to 8) to the lateral edges of the bottom wall (2),
∘corner connections (15 to 20) between adjacent side walls (9 to 14) in the form of two triangular flaps (15.1, 15.2 to 20.1, 20.2) each, which are connected to one another via a central folding line (21.1 to 26.1) and of which each is connected via an outer folding line (21.2, 21.3 to 26.2, 26.3) to a lateral edge of one of the two adjacent side walls (9 to 14), wherein the triangular flaps are folded against each other about the central folding line and against one of the two adjacent side walls and are glued to it,
∘ dust flaps (41, 42, 45) which are connected via upper folding lines (39, 40, 44) to upper edges (37, 38, 43) of side walls (10, 12, 14), wherein
∘ the upper edge of at least one side wall (11, 13) is a free edge (46, 47) which is arranged between two adjacent side walls (10, 12; 12, 14), the upper edges (37, 38, 43) of which are connected to dust flaps (41, 42, 45), and
• a hinged lid (28) with
∘ a top wall (29) with a polygonal base, which is connected on a lateral edge via an upper folding line (27) to the upper edge of a side wall (9) and
∘ at least one insertion flap (34, 35) which is connected via a lateral folding line (32, 33) to a lateral edge of the top wall (29), whereby when the dust flaps (41, 42, 45) are folded into the opening (50) between the upper edges of the side walls (9 to 14), the hinged lid (28) can be folded over the opening (50) and can be inserted with the at least one insertion flap (34, 35) between the side wall (11, 13) with the free edge (46, 47) and the dust flaps (41, 42, 45) of the two adjacent side walls (10, 12; 12, 14),
**characterized in that**
∘ the dust flaps (41, 42, 45) are connected via upwardly curved upper folding lines (39, 40, 44) to upwardly curved, upper edges (37, 38, 43) of side walls (10, 12, 14), wherein
∘ the side wall (12) which is opposite the side wall (9) to which the hinged lid (28) is articulated has such an upwardly curved upper edge (43) which is connected via an upwardly curved upper folding line (44) to a dust flap (45), and wherein
∘ the two side walls (11, 13) which are arranged adjacent to this side wall (12), which is opposite the side wall (9) with the articulated hinged lid (28), each have an upper edge designed as a free edge (46, 47) and
∘ the top wall (29) is connected to insertion flaps (34, 35) at the lateral edges which, when the hinged lid (28) is closed, adjoin the upper edges of these two side walls (11, 13).

2. Hinged-lid box according to Claim 1, wherein the number of corners of the bases of the bottom wall (2) and the top wall (29) correspond.

3. Hinged-lid box according to Claim 1 or 2, wherein the base of the top wall (29) is larger than the base of the bottom wall (2).

4. Hinged-lid box according to one of Claims 1 to 3, wherein the two side walls (10, 14) which are adjacent to the side wall (9) which is connected at the upper edge to the hinged lid (28) have upwardly curved upper edges (37,38) which are connected via upwardly curved folding lines (39, 40) to dust flaps (41, 42).

5. Hinged-lid box according to one of Claims 1 to 4, wherein the upper edges of the side walls (11,13) which are not connected via an upper folding line to a dust flap are straight.

6. Hinged-lid box according to one of Claims 1 to 5, wherein the lateral edges of the top wall (29) which adjoin straight upper edges of side walls (11, 13) when the hinged lid (28) is closed are straight.

7. Hinged-lid box according to one of Claims 1 to 6, wherein the lateral edges of the top wall (29) which adjoin curved upper edges of side walls (10, 12, 14) when the hinged lid (28) is closed are curved convexly in the same way as these side walls after the dust flaps (41, 42, 45) have been folded into the opening (50).

8. Hinged-lid box according to one of Claims 1 to 7, wherein the folded triangular flaps (15.1, 15.2 to 20.1, 20.2) are each folded against the outside of a side wall (9, 11, 13) and glued to it.

9. Hinged-lid box according to one of Claims 1 to 8, wherein in each case two arrangements of folded triangular flaps (15.1, 15.2, 20.1, 20.2; 16.1, 16.2, 17.1, 17.2; 18.1, 18.2, 19.1, 19.2) are folded against the same side wall (9, 11, 13).

10. Hinged-lid box according to one of Claims 1 to 9, wherein in each case two arrangements of folded triangular flaps (15.1, 15.2, 20.1, 20.2; 16.1, 16.2, 17.1, 17.2; 18.1, 18.2, 19.1, 19.2) are folded against the side wall (9) which is connected via a folding line (27) to the hinged lid (28), or against at least one side wall (11, 13) which is not connected at the upper edge via a folding line to a dust flap.

## Revendications

1. Boîte à couvercle rabattable comportant :
• une partie inférieure (49) comprenant
∘ une paroi de fond (2) dotée d'une surface de base polygonale,
∘ des parois latérales (9 à 14) inclinées vers l'extérieur, lesquelles sont reliées aux bords latéraux de la paroi de fond (2) par des lignes de pliage inférieures (3 à 8),
∘ des éléments d'assemblage de coin (15 à 20) entre des parois latérales (9 à 14) adjacentes, respectivement sous la forme de deux rabats triangulaires (15.1, 15.2 à 20.1, 20.2), lesquels sont reliés entre eux par une ligne de pliage centrale (21.1 à 26.1) et dont chacun est relié à un bord latéral de l'une des deux parois latérales (9 à 14) adjacentes par une ligne de pliage extérieure (21.2, 21.3 à 26.2, 26.3), dans laquelle les rabats triangulaires sont pliés autour de la ligne de pliage centrale l'un contre l'autre et contre l'une des deux parois latérales adjacentes et sont collés à celle-ci,
∘ des rabats anti-poussière (41, 42, 45), lesquels sont reliés par des lignes de pliage supérieures (39, 40, 44) à des bords supérieurs (37, 38, 43) de parois latérales (10, 12, 14), dans laquelle
∘ le bord supérieur d'au moins une paroi latérale (11, 13) est une arête libre (46, 47), laquelle est disposée entre deux parois latérales (10, 12 ; 12, 14) adjacentes, dont les bords supérieurs (37, 38, 43) sont reliés à des rabats anti-poussière (41, 42, 45), et
• un couvercle rabattable (28) comprenant
∘ une paroi de couvercle (29) dotée d'une surface de base polygonale, laquelle est reliée par une ligne de pliage supérieure (27) au bord supérieur d'une paroi latérale (9) au niveau d'un bord latéral et
∘ au moins un rabat d'insertion (34, 35), lequel est relié par une ligne de pliage latérale (32, 33) à un bord latéral de la paroi de couvercle (29), moyennant quoi, lorsque les rabats anti-poussière (41, 42, 45) sont pliés dans l'ouverture (50) entre les bords supérieurs des parois latérales (9 à 14), le couvercle rabattable (28) peut être plié sur l'ouverture (50) et inséré avec l'au moins un rabat d'insertion (34, 35) entre la paroi latérale (11, 13) dotée de l'arête libre (46, 47) et les rabats anti-poussière (41, 42, 45) des deux parois latérales (10, 12 ; 12, 14) adjacentes,
**caractérisée en ce que**
∘ les rabats anti-poussière (41, 42, 45) sont reliés par des lignes de pliage supérieures courbées vers le haut (39, 40, 44) à des bords supérieurs courbés vers le haut (37, 38, 43) de parois latérales (10, 12, 14), dans laquelle
∘ la paroi latérale (12) opposée à la paroi latérale (9) à laquelle le couvercle rabattable (28) est articulé présente un tel bord supérieur courbé vers le haut (43), lequel est relié à un rabat anti-poussière (45) par une ligne de pliage supérieure courbée vers le haut (44), et dans laquelle
∘ les deux parois latérales (11, 13) disposées de façon adjacente à cette paroi latérale (12) opposée à la paroi latérale (9) à laquelle le couvercle rabattable (28) est articulé présentent respectivement un bord supérieur réalisé comme une arête libre (46, 47) et
∘ la paroi de couvercle (29) est reliée à des rabats d'insertion (34, 35) au niveau des bords latéraux adjacents aux bords supérieurs de ces deux parois latérales (11, 13) lorsque le couvercle rabattable (28) est fermé.

2. Boîte à couvercle rabattable selon la revendication 1, dans laquelle les nombres de sommets des surfaces de base de la paroi de fond (2) et de la paroi de couvercle (29) coïncident.

3. Boîte à couvercle rabattable selon la revendication 1 ou 2, dans laquelle la surface de base de la paroi de couvercle (29) est plus grande que la surface de base de la paroi de fond (2).

4. Boîte à couvercle rabattable selon l'une des revendications 1 à 3, dans laquelle les deux parois latérales (10, 14) adjacentes à la paroi latérale (9) reliée au couvercle rabattable (28) au niveau du bord supérieur présentent des bords supérieurs courbés vers le haut (37, 38), lesquels sont reliés à des rabats anti-poussière (41, 42) par des lignes de pliage courbées vers le haut (39, 40).

5. Boîte à couvercle rabattable selon l'une des revendications 1 à 4, dans laquelle les bords supérieurs des parois latérales (11, 13) non reliées à un rabat anti-poussière par une ligne de pliage supérieure sont rectilignes.

6. Boîte à couvercle rabattable selon l'une des revendications 1 à 5, dans laquelle les bords latéraux de la paroi de couvercle (29) adjacents à des bords supérieurs rectilignes de parois latérales (11, 13) lorsque le couvercle rabattable (28) est fermé sont rectilignes.

7. Boîte à couvercle rabattable selon l'une des revendications 1 à 6, dans laquelle les bords latéraux de la paroi de couvercle (29) adjacents à des bords supérieurs courbés de parois latérales (10, 12, 14) lorsque le couvercle rabattable (28) est fermé sont convexement courbés comme lesdites parois latérales après le pliage des rabats anti-poussière (41, 42, 45) dans l'ouverture (50).

8. Boîte à couvercle rabattable selon l'une des revendications 1 à 7, dans laquelle les rabats triangulaires (15.1, 15.2 à 20.1, 20.2) repliés sont pliés respectivement contre le côté extérieur d'une paroi latérale (9, 11, 13) et collés à celui-ci.

9. Boîte à couvercle rabattable selon l'une des revendications 1 à 8, dans laquelle deux ensembles de rabats triangulaires (15.1, 15.2, 20.1, 20.2 ; 16.1, 16.2, 17.1, 17.2 ; 18.1, 18.2, 19.1, 19.2) repliés sont pliés respectivement contre la même paroi latérale (9, 11, 13).

10. Boîte à couvercle rabattable selon l'une des revendications 1 à 9, dans laquelle deux ensembles de rabats triangulaires (15.1, 15.2, 20.1, 20.2 ; 16.1, 16.2, 17.1, 17.2 ; 18.1, 18.2, 19.1, 19.2) repliés sont pliés respectivement contre la paroi latérale (9) reliée par une ligne de pliage (27) au couvercle rabattable (28), ou contre au moins une paroi latérale (11, 13) non reliée à un rabat anti-poussière par une ligne de pliage au niveau du bord supérieur.
